# EUROPÄISCHE PATENTSCHRIFT

(11) **EP 1 056 932 B1**
(45) Veröffentlichungstag und Bekanntmachung des Hinweises auf die Patenterteilung: **25.09.2002**
(21) Anmeldenummer: 98966202.8
(22) Anmeldetag: 08.12.1998
(51) Int. Cl.: F01D 25/26, F01D 25/14, F01D 25/10

(54) **TURBINENGEHÄUSE**
TURBINE HOUSING
ENVELOPPE DE TURBINE

(30) Priorität: 18.02.1998 DE 19806809
(43) Veröffentlichungstag der Anmeldung: 06.12.2000
(73) Patentinhaber: SIEMENS AKTIENGESELLSCHAFT, 80333 München (DE)
(72) Erfinder: HENKEL, Norbert, D-40629 Düsseldorf (DE); ZANDER, Uwe, D-45475 Mülheim an der Ruhr (DE); GOBRECHT, Edwin, D-40885 Ratingen (DE)
(86) Internationale Anmeldenummer: DE9803607
(87) Internationale Veröffentlichungsnummer: WO99042705

(56) Entgegenhaltungen:
- CH-A- 213 312
- US-A- 5 123 241
- PATENT ABSTRACTS OF JAPAN vol. 015, no. 203 (M-1116), 24. Mai 1991 & JP 03 054302 A (FUJI ELECTRIC CO LTD), 8. März 1991

## Beschreibung

Die vorliegende Erfindung betrifft ein Turbinengehäuse mit einem Innengehäuse, das von einem Außengehäuse umgeben ist, insbesondere für Dampfturbinen. Das Innengehäuse und das Außengehäuse weisen jeweils in einen ersten, oberen Teilbereich und einen zweiten, unteren Teilbereich auf. Oft sind diese Teilbereiche als gesonderte Gehäuseteile ausgebildet. Eine Innengehäuse-Außenfläche liegt dabei einer Außengehäuse-Innenfläche beabstandet gegenüber.

In dem Artikel "Temperaturermittlung in Turbinengehäusen" von Robert Erich, in: Allgemeine Wärmetechnik, Zeitschrift für Wärme-, Kälte- und Verfahrenstechnik, Bd. 9, 1959, Seiten 163 bis 182, wird die unterschiedliche Erwärmung einzelner Konstruktionselemente einer Dampfturbine beim Anfahren sowie bei Laständerungen während des Betriebes behandelt, Durch solche unterschiedlichen Erwarmungen treten Verformungen des Materials auf sowie Spannungen, die sich den durch den Dampfdruck bedingten Spannungen überlagern. Ziel des Artikels ist es, anhand von berechneten und ermittelten Temperaturverteilungen Auswahlkriterien für die zu verwendenden Stähle zu erhalten. Aus den ermittelten Wärmedehnungen lassen sich sodann sämtliche erforderlichen Spiele und Spalten geeignet bemessen, was beim Zusammentreten zweier Werkstücke mit verschiedenen Ausdehnungskoeffizienten von besonderer Wichtigkeit ist. Darüber hinaus sollen durch die so ermittelten Temperaturverteilungen Richtlinien ableitbar sein, wie bekannte Turbinen aus dem kalten Zustand anzuwärmen und mit welcher Geschwindigkeit Laständerungen vorgenommen werden sollen, ohne daß Kriechvorgänge im Material durch Überbeanspruchung hervorgerufen werden.

Aufgabe der vorliegenden Erfindung ist es, eine Verkrümmung des Turbinengehäuses beim Abkühlen gering zu halten.

Eine Anordnung zur Verringerung von Temperaturdifferenzen in einem Turbinengehäuse ist aus JP-A-03054302 (Abstract) bekannt.

Diese Aufgabe wird erfindungsgemäß mit einem Turbinengehäuse mit den Merkmalen des Anspruches 1 gelöst. Vorteilhafte Ausgestaltungen und Weiterbildungen sind in den abhängigen Ansprüchen angegeben.

Die Erfindung geht hierbei von der Erkenntnis aus, daß bei einer Dampfturbine, die ein Turbinen-Außengehäuse und ein Turbinen-Innengehäuse oder einen Leitschaufelträger aufweist, treten nach dem Abschalten der Turbine an und zwischen den jeweiligen Gehäusen bzw. zwischen dem Außengehäuse und einem Leitschaufelträger Temperaturdifferenzen auf. Diese können dazu führen, daß beide Gehäuse sich verkrümmen, was zu unerwünschten Spannungen und zu Spielüberbrückungen führt. Dies bedeutet, daß in ungünstigen Fällen Turbinenschaufeln das Gehäuse streifen können und dabei Anstreifschäden verursachen. Die beim natürlichen Abkühlen des Außengehäuses auftretende Verkrümmung wird wegen ihrer Erscheinungsform auch mit "Katzbuckeln" bezeichnet.

Das Turbinengehäuse hat ein Innengehäuse, das von einem Außengehäuse umgeben ist. Unter "Innengehäuse" wird im folgenden auch ein Leitschaufelträger verstanden. Das Innengehäuse und das Außengehäuse sind jeweils in einen ersten, oberen Teilbereich und einen zweiten, unteren Teilbereich aufgeteilt. Eine Innengehäuse-Außenfläche und eine Außengehäuse-Innenfläche liegen sich voneinander beabstandet gegenüber. Die Innengehäuse-Außenfläche und die gegenüberliegende Außengehäuse-Innenfläche sind zumindest in einem Teil ihres jeweiligen ersten Teilbereiches so gestaltet, daß sie dort einen geringeren Wärmeübergang durch Strahlung aufweisen als zumindest in einem Teil ihres jeweiligen zweiten Teilbereiches. Dadurch gelingt es, daß nach einem Abschalten der Turbine vermieden wird, daß. das Außengehäuse gegenüber dem Innengehäuse zu schnell abkühlt. Würde die Innengehäuse-Außenfläche nämlich einen in etwa gleichen Wärmeübergang zur gegenüberliegenden Außengehäuse-Innenfläche im ersten und im zweiten Teilbereich aufweisen, würde im oberen Bereich eine nicht unerhebliche Auftriebsströmung in dem von beiden gegenüberliegenden Flächen gebildeten Zwischenraum initiiert werden. Diese Auftriebsströmung würde einen höheren Wärmeeintrag im ersten, oberen Teilbereich des Außengehäuses bewirken. Bei Abkühlung durch Naturkonvektion läßt sich nun erfindungsgemäß aufgrund des geringeren Wärmeüberganges im ersten Teilbereich ein Temperaturausgleich schaffen, so daß die Temperaturdifferenz zwischen dem ersten, oberen Teilbereich und dem zweiten, unteren Teilbereich erheblich unter bisher bekannten Temperaturdifferenzen von über 50 Kelvin bei natürlicher Abkühlung ohne Zusatzmaßnahmen liegen können.

Eine erste, besonders vorteilhafte Ausgestaltung zur Ausbildung eines geringeren Wärmeüberganges aufgrund von Strahlung sieht vor, daß das Innengehäuse im ersten Teilbereich auf der Innengehäuse-Außenfläche eine erste Emissionszahl aufweist, die einen kleineren Wert hat als eine zweite Emissionszahl des zweiten Teilbereiches auf der Innengehäuse-Außenfläche. Als vorteilhaft zum Temperaturausgleich hat es sich erwiesen, wenn die erste Emissionszahl einen Wert unterhalb von 0,5 und die zweite Emissionszahl einen Wert oberhalb von 0,5 hat. Dieses ist auch in Abhängigkeit von dem verwendeten Material für das Innen- bzw. Außengehäuse zu betrachten. Um Spannungen nämlich in den Gehäusen selbst zu vermeiden, bestehen beide Gehäuse zumeist jeweils aus einem gleichartigen Material. Die Emissionszahl des jeweiligen Materials kann durch geeignete Oberflächenbearbeitung noch entscheidend beeinflußt werden, z.B. durch gezieltes Aufrauhen der Oberfläche, um dadurch eine geeignete Emissionszahl zu erhalten. Vorzugsweise erfolgt die Bearbeitung der Oberfläche so, daß die Materialeigenschaften wie Festigkeit und Korrosionsverhalten allenfalls unwesentlich beeinflußt werden.

Eine Weiterbildung der Ausnutzung unterschiedlicher Emissionszahlen im ersten, oberen Teilbereich und zweiten, unteren Teilbereich sieht für die Innengehäuse-Außenfläche vor, daß ein Material im ersten Teilbereich eine kleinere Emissionszahl aufweist als ein weiteres Material, das nun aber auf die Innengehäuse-Außenfläche im zweiten Teilbereich aufgetragen ist. Dadurch ist es möglich, die bisher verwendeten Materialien für Innen- bzw. Außengehäuse auch weiterhin nutzen zu können. Es wird ein aufzutragendes Material verwendet, daß eine im Vergleich zum Innengehäuse höhere Emissionszahl aufweist. Ein gewünschter positiver Strahlungseffekt ist auf diese Weise verstärkbar. Bevorzugt wird als aufzutragendes Material eine Oxidkeramik, z.B. Zirkonoxid, verwendet. Weiterhin können auch andere Beschichtungsmaterialien mit einer geeigneten Strahlungseigenschaft und Anbindungsfähigkeit an das Material des Gehäuses verwendet werden. Ein Beschichtungsmaterial weist vorzugsweise auch eine Korrosionsbeständigkeit in Wasserdampf auf. Die Schichtdicke, mit der das Beschichtungsmaterial aufgebracht wird, kann z.B. im Bereich zwischen 50 µm und 100 µm liegen. Diese bietet zum einen die Eigenschaft einer besonders hohen Emissionszahl, beispielsweise von e=0,8 oder höher. Zum anderen kann die Oxidkeramik auf gängiges Gehäusematerial, beispielsweise GGG-40, zuverlässig und betriebsdauerfest aufgebracht werden. Eine geeignete Technik zur Aufbringung einer dünnen Schicht der Oxidkeramik ist beispielsweise das Plasmaspritzen. Die Art der Aufbringung, sowie auch die Oxidkeramik selbst, stellen weiterhin sicher, daß auch eine hohe chemische Beständigkeit gegenüber den im Turbinengehäuse auftretenden Medien sichergestellt ist. Das Beschichtungsmaterial weist hierbei vorzugsweise einen thermischen Ausdehnungskoeffizienten auf, der auch im Hinblick auf transiente Temperaturzustände geeignet ist, die Gefahr eines Abplatzens von dem Gehäusematerial klein zu halten.

Eine weitere Ausbildung zur Erlangung eines geringeren Wärmeüberganges durch Strahlung in einem Teil des ersten Teilbereiches der Innengehäuse-Außenfläche zur gegenüberliegenden Außengehäusefläche im Bezug zu einem Teil des zweiten Teilbereiches der Innengehäuse-Außenfläche wird dadurch erzielt, daß zumindest ein Teil des zweiten Teilbereiches der Außengehäuse-Innenfläche eine größere Absorptionszahl aufweist als ein Teil des ersten Teilbereiches der Außengehäuse-Innenfläche. Dadurch gelingt ebenfalls ein verstärkter Wärmeeintrag in den zweiten, unteren Teilbereich des Außengehäuses. Dieses führt ebenfalls wieder zu einer Vergleichmäßigung der Außengehäusetemperaturen. Da dadurch das treibende Temperaturgefälle für die Naturkonvektion zwischen dem Innengehäuse und dem Außengehäuse verkleinert wird, wirkt auch diese Ausbildung der Naturkonvektion entgegen.

Eine Weiterbildung der Ausgestaltung des zweiten Teilbereiches mit einer größeren Absorptionszahl weist im zweiten Teilbereich auf der Außengehäuse-Innenfläche ein drittes Material auf. Dieses dritte Material hat eine höhere Absorptionszahl als ein viertes Material der Außengehäuse-Innenfläche im ersten Teilbereich. Dieses dritte Material ist entweder das Material der Außengehäuse-Innenfläche im zweiten Teilbereich selbst, wobei dessen Oberfläche entsprechend bearbeitet worden ist, oder das dritte Material kann auch ein zusätzliches Material sein, welches auf die Außengehäuse-Innenfläche im zweiten Teilbereich aufgetragen ist. Eine weitere Möglichkeit für eine Änderung der Absorptionszahlen zwischen dem ersten, oberen Teilbereich und dem zweiten, unteren Teilbereich der Außengehäuse-Innenfläche besteht darin, die Außengehäuse-Innenfläche im ersten, oberen Teilbereich so zu verändern, daß diese eine geringere Absorptionszahl aufweist als die Außengehäuse-Innenfläche des zweiten, unteren Teilbereiches.

Ausführungsbeispiele der Erfindung sowie weitere Vorteile und Merkmale werden anhand der nachfolgenden Zeichnung näher erläutert. Dabei zeigen:
- Figur 1: eine bevorzugte Ausführung der Erfindung, bei der auf einer Außengehäuse-Innenfläche ein Material aufgetragen ist,
- Figur 2: eine Temperaturverteilung, wie sie sich unter Vernachlässigung von Naturkonvektion durch Strahlungseffekte bei der Ausführung nach Figur 1 nach Abstellen der Turbine ergibt,
- Figur 3: die schematische perspektivische Ansicht eines Außengehäuses und
- Figur 4: eine weitere Ausgestaltung der Erfindung, bei der ein weiteres Material auf einer Außengehäuse-Innenfläche aufgetragen ist.

Figur 1 zeigt eine schematische Darstellung eines Turbinengehäuses 1. Das Turbinengehäuse 1 weist ein Innengehäuse 2 sowie, vorzugsweise konzentrisch dazu, ein Außengehäuse 3 auf. Anstelle eines Innengehäuses 2 könnte auch ein Leitschaufelträger vorgesehen sein. Das Innengehäuse 2 und das Außengehäuse 3 sind so voneinander beabstandet, daß sich ein Zwischenraum 4 ergibt. Dieser Zwischenraum 4 ist mit einem gasförmigen Medium, insbesondere Dampf bei einer Dampfturbine, gefüllt, welches konvektionsfähig ist. Das Innengehäuse 2 und das Außengehäuse 3 lassen sich jeweils in einen ersten, oberen Teilbereich 5 und in einen zweiten, unteren Teilbereich 6 aufteilen.

Betrachtet man nun einen Wärmestrom durch das Turbinengehäuse 1, so ergibt sich ein innerer Wärmestrom Qi durch das Innengehäuse 2 sowie ein äußerer Wärmestrom Qa durch das Außengehäuse 3. Innerhalb der beiden Gehäuse 2, 3 vollzieht sich ein Leitungswärmestrom, der jeweils abhängig ist von der Wärmeleitfähigkeit. Beispielsweise ist das Außengehäuse 3 ein unter Verwendung von Kugelgraphit hergestelltes Gußgehäuse (GGG-40). Die dazugehörige Wärmeleitfähigkeit beträgt ungefähr 30 W/mK. Die Dicke des Außengehäuses 3 beträgt etwa 100 bis 150 mm. Zwischen dem Innengehäuse 2 und dem Außengehäuse 3 tritt zum einen eine Wärmeübertragung durch einen Wärmekonvektionsstrom QK sowie durch einen Strahlungswärmestrom QS auf. Letzterer wirkt von der Innengehäuse-Außenfläche 7 zur Außengehäuse-Innenfläche 8. Die Außengehäuse-Innenfläche 8 im ersten, oberen Teilbereich 5 weist eine erste Absorptionszahl a1 auf, die kleiner ist als eine zweite Absorptionszahl a2 in einem Teil des zweiten, unteren Teilbereiches 6. Entweder wird dazu die Außengehäuse-Innenfläche 8 im zweiten, unteren Teilbereich 6 oder im ersten, oberen Teilbereich 5 besonders behandelt. Die hier dargestellte, besonders vorteilhafte Lösung sieht das Auftragen eines ersten Materials 9 auf der Außengehäuse-Innenfläche im zweiten Teilbereich 6 vor. Das erste Material 9 bildet eine dünne Schicht mit geringer Materialdicke, so daß die aufgrund der gegenüber der ersten Absorptionszahl a1 größeren zweiten Absorptionszahl a2 bessere Strahlungswärmeaufnahme nicht durch einen zu hohen Wärmeleitungswiderstand wieder aufgehoben wird. Das erste Material 9 erstreckt sich hier in einem Winkelbereich von etwa 90°. Der Winkelbereich kann jedoch auch erheblich kleiner oder aber auch größer ausfallen, beispielsweise in Abhängigkeit von einem Wärmegefälle über die Länge der Turbine. Dadurch, daß das erste Material 9 Strahlungswärme besser aufnimmt als ein zweites Material 10 im ersten Teilbereich 5, nimmt der zweite Teilbereich 6 einen erheblich größeren Wärmestrom auf als ohne das erste Material 9. Dieses wirkt dem Wärmekonvektionsstrom QK im ersten Teilbereich 5 entgegen und führt zu einer geringeren Temperaturdifferenz zwischen dem ersten Teilbereich 5 und dem zweiten Teilbereich 6 beim Abschalten der Turbine. Als äußerst belastbares erstes Material 9 hat sich Zirkoniumoxid (ZrO₂) erwiesen, welches vorteilhafterweise durch Plasmaspritzen aufgebracht ist. Eine derartige Schicht ist selbst bei geringer Dicke in der Lage, auch bei aggressiveren Medien im Zwischenraum 4 standzuhalten. Bei einer Strahlungstemperatur von ungefähr 350° C, wie sie für einen längeren Zeitraum beim Abschalten einer Turbine auftritt, besitzt außerdem diese Oxidkeramik eine Absorptionszahl von ungefähr 0,9. Dieses liegt erheblich höher als eine Absorptionszahl von ungefähr 0,25 bei einem Außengehäuse 3 aus dem oben erwähntem Material. Weiterhin ist zu beachten, daß die erste Absorptionszahl a₁ und auch die zweite Absorptionszahl a₂ von der Temperatur abhängig sind. Bei zeitlicher Änderung der Temperatur während des Abkühlvorganges nach Abschalten der Turbine erfüllt Zirkoniumoxid auch die Anforderung, über einen breiten Temperaturbereich eine hohe Absorptionszahl aufzuweisen.

Figur 2 zeigt ein XY-Koordinatensystem. Die X-Achse gibt eine gemessene Temperatur der Außengehäuse-Innenfläche 8 aus Figur 1 an. Die Y-Achse gibt den Ort der Messung in Gradzahlen wieder. Zur Verdeutlichung des Ortes der Messung ist in Figur 3 eine schematisierte Ansicht des Außengehäuses 3 mit einer Unterteilung entsprechend einem Berechnungsgitter angegeben. Entsprechend der Y-Achse in Figur 2 verläuft die Gradangabe von minus 90° beginnend im zweiten, unteren Teilbereich 6 aus Figur 1 hochlaufend zu der Angabe von plus 90° im ersten, oberen Teilbereich 5 entsprechend der Figur 1. Aufgrund der unterschiedlichen Absorptionszahlen ergibt sich allein aufgrund der geänderten Strahlungsbedingungen ein Temperaturunterschied zwischen dem ersten Teilbereich 5 und dem zweiten Teilbereich 6 von maximal Δ T = 27 K. Dieser aufgrund der Strahlung bewirkte Temperaturunterschied Δ T gleicht einen ansonsten um mindestens 50 K großen Temperaturunterschied zwischen dem ersten Teilbereich 5 und zweiten Teilbereich 6 bei Nichtverwendung unterschiedlicher Absorptionszahlen zumindest teilweise aus. Um dieses Ergebnis sicherzustellen, ist es vorteilhaft, daß die erste Absorptionszahl a₁ im ersten Teilbereich 5 einen Wert von unterhalb 0,5 und die zweite Absorptionszahl a₂ im zweiten Teilbereich 6 einen Wert oberhalb von 0,5 aufweisen.

Figur 4 zeigt eine weitere Ausgestaltung, um die Wärmestrahlung zum Ausgleich von Temperaturunterschieden auszunutzen. Dabei sind zur Vereinfachung in Figur 4 gleiche Bauteile wie in Figur 1 auch mit gleichen Bezugszeichen versehen. Zum einen weist die Außengehäuse-Innenfläche 8 im ersten Teilbereich 5 ein drittes Material 11 auf. Die dritte Absorptionszahl a₃ dieses dritten Materials 11 ist kleiner als die Absorptionszahl a₄ der Außengehäuse-Innenfläche 8 im zweiten Teilbereich 6. Zum anderen weist die Innengehäuse-Außenfläche 7 im zweiten Teilbereich 6 eine viertes Material 12 auf. Die Innengehäuse-Außenfläche 7 im ersten Teilbereich 5 hat eine erste Emissionszahl e₁, welche einen kleineren Wert hat als eine zweite Emissionszahl e₂ und dieses vierten Materials 12. Bevorzugt ist es, daß die erste Emissionszahl e₁ einen Wert unterhalb von 0,5 und die zweite Emissionszahl e₂ einen Wert oberhalb von 0,5 aufweisen. Auf diese Weise fließt im zweiten Teilbereich 6 ein höherer Strahlungswärmestrom QS von der Innengehäuse-Außenfläche 7 zu der Außengehäuse-Innenfläche 8 als in dem ersten Teilbereich 5. Auch dieses führt wiederum dazu, daß dem Wärmekonvektionsstrom QK durch eine Vergleichmäßigung der Temperaturen im Außengehäuse 3 entgegen gewirkt wird.

## Patentansprüche

1. Turbinengehäuse (1)
- mit einem Innengehäuse (2), das von einem Außengehäuse (3) umgeben ist, wobei das Innengehäuse (2) und das Außengehäuse (3) jeweils einen ersten, oberen Teilbereich (5) und einen zweiten, unteren Teilbereich (6) aufweisen, und
- mit einer Innengehäuse-Außenfläche (7) und einer Außengehäuse-Innenfläche (8), die voneinander beabstandet sich gegenüberliegen,
**dadurch gekennzeichnet, daß** die Innengehäuse-Außenfläche (7) und die gegenüberliegende Außengehäuse-Innenfläche (8) zumindest in einem Teil ihres jeweiligen ersten Teilbereiches (5) so gestaltet sind, daß sie dort einen geringeren Wärmeübergang durch Strahlung aufweisen als zumindest in einem Teil ihres jeweiligen zweiten Teilbereiches (6).

2. Turbinengehäuse (1) nach Anspruch 1,
**dadurch gekennzeichnet, daß** zumindest ein Teil des zweiten Teilbereichs (6) der Außengehäuse-Innenfläche (8) eine größere Absorptionszahl (a₂) aufweist als ein Teil des ersten Teilbereichs (5) der Außengehäuse-Innenfläche (8).

3. Turbinengehäuse (1) nach Anspruch 2,
**dadurch gekennzeichnet, daß** die Außengehäuse-Innenfläche (8) im zweiten Teilbereich (6) ein erstes Material (9) aufweist, das eine größere Absorptionszahl (a₂) aufweist als die Absorptionszahl (a₁) eines zweiten Materials (10) der Außengehäuse-Innenfläche (8) im ersten Teilbereich (5).

4. Turbinengehäuse (1) nach Anspruch 3,
**dadurch gekennzeichnet, daß** das erste Material (9) auf die Außengehäuse-Innenfläche (8) aufgetragen ist.

5. Turbinengehäuse (1) nach Anspruch 4,
**dadurch gekennzeichnet, daß** das erste Material (9) eine Oxidkeramik ist.

6. Turbinengehäuse (1) nach Anspruch 2,
**dadurch gekennzeichnet, daß** ein drittes Material (11) auf die Außengehäuse-Innenfläche (8) im ersten Teilbereich (5) aufgetragen ist, dessen Absorptionszahl (a₃) kleiner ist als eine Absorptionszahl (a₁) der Außengehäuse-Innenfläche (8) im zweiten Teilbereich (6).

7. Turbinengehäuse (1) nach Anspruch 4, 5 oder 6,
**dadurch gekennzeichnet, daß** das Material (9; 11) mittels Plasmaspritzen aufgetragen ist.

8. Turbinengehäuse (1) nach einem der vorhergehenden Ansprüche, **dadurch gekennzeichnet, daß** eine erste Absorptionszahl (a₁) im ersten Teilbereich (5) einen Wert unterhalb von 0,5 und eine zweite Absorptionszahl (a₂) im zweiten Teilbereich (6) einen Wert oberhalb von 0,5 aufweisen.

9. Turbinengehäuse (1) nach einem der vorhergehenden Ansprüche, **dadurch gekennzeichnet, daß** die Innengehäuse-Außenfläche (7) im ersten Teilbereich (5) eine erste Emissionszahl (e₁) aufweist, die einen kleineren Wert hat als eine zweite Emissionszahl (e₂) des zweiten Teilbereiches (6) auf der Innengehäuse-Außenfläche (7).

10. Turbinengehäuse (1) nach Anspruch 9,
**dadurch gekennzeichnet, daß** die erste Emissionszahl (e₁) einen Wert unterhalb von 0,5 und die zweite Emissionszahl (e₂) einen Wert oberhalb von 0,5 aufweist.

11. Turbinengehäuse (1) nach Anspruch 9 oder 10,
**dadurch gekennzeichnet, daß** ein viertes Material (12) auf die Innengehäuse-Außenfläche (7) aufgetragen ist.

## Claims

1. Turbine housing (1)
- having an inner housing (2) which is surrounded by an outer housing (3), the inner housing (2) and the outer housing (3) each having a first, upper partial region (5) and a second, lower partial region (6), and
- having an inner-housing outer surface (7) and an outer-housing inner surface (8) which are positioned opposite one another, with a distance between them,
**characterized in that** the inner-housing outer surface (7) and the opposite outer-housing inner surface (8), at least in a part of their respective first partial region (5), are designed in such a way that, **in that** region, they exhibit a lower heat transfer through radiation than at least in a part of their respective second partial region (6).

2. Turbine housing (1) according to Claim 1, **characterized in that** at least a part of the second partial region (6) of the outer-housing inner surface (8) has a greater absorption coefficient (a₂) than a part of the first partial region (5) of the outer-housing inner surface (8).

3. Turbine housing (1) according to Claim 2, **characterized in that** the outer-housing inner surface (8), in the second partial region (6), has a first material (9) which has a greater absorption coefficient (a₂) than the absorption coefficient (a₁) of a second material (10) of the outer-housing inner surface (8) in the first partial region (5).

4. Turbine housing (1) according to Claim 3, **characterized in that** the first material (9) is applied to the outer-housing inner surface (8).

5. Turbine housing (1) according to Claim 4, **characterized in that** the first material (9) is an oxide ceramic.

6. Turbine housing (1) according to Claim 2, **characterized in that** a third material (11), the absorption coefficient (a₃) of which is lower than an absorption coefficient (a₁) of the outer-housing inner surface (8) in the second partial region (6), is applied to the outer-housing inner surface (8) in the first partial region (5).

7. Turbine housing (1) according to Claim 4, 5 or 6, **characterized in that** the material (9; 11) is applied by means of plasmaspraying.

8. Turbine housing (1) according to one of the preceding claims, **characterized in that** a first absorption coefficient (a₁) in the first partial region (5) is below 0.5 and a second absorption coefficient (a₂) in the second partial region (6) is above 0.5.

9. Turbine housing (1) according to one of the preceding claims, **characterized in that** the inner-housing outer surface (7), in the first partial region (5), has a first emission coefficient (e₁) which is lower than a second emission coefficient (e₂) of the second partial region (6) on the inner-housing outer surface (7).

10. Turbine housing (1) according to Claim 9, **characterized in that** the first emission coefficient (e₁) is below 0.5 and the second emission coefficient (e₂) is above 0.5.

11. Turbine housing (1) according to Claim 9 or 10, **characterized in that** a fourth material (12) is applied to the inner-housing outer surface (7).

## Revendications

1. Enveloppe (1) de turbine
- comprenant une enveloppe (2) intérieure, qui est entourée d'une enveloppe (3) extérieure, l'enveloppe (2) intérieure et l'enveloppe (3) extérieure ayant respectivement une première sous-région (5) supérieure et une deuxième sous-région (6) inférieure et
- comprenant une surface (7) extérieure de l'enveloppe intérieure et une surface (8) intérieure de l'enveloppe extérieure, qui sont opposées en étant à distance l'une de l'autre,
**caractérisée en ce que** la surface (7) extérieure de l'enveloppe intérieure et la surface (8) intérieure opposée de l'enveloppe extérieure sont conformées au moins dans une partie de leur première sous-région (5) respective de façon à y présenter une transmission de chaleur par rayonnement plus petite qu'au moins dans une partie de leur deuxième sous-région (6) respective.

2. Enveloppe (1) de turbine suivant la revendication 1,
**caractérisée en ce qu'**au moins une partie de la deuxième sous-région (6) de la surface (8) intérieure de l'enveloppe extérieure a un indice (a₂) d'absorption plus grand qu'une partie de la première sous-région (5) de la surface (8) intérieure de l'enveloppe extérieure.

3. Enveloppe (1) de turbine suivant la revendication 2,
**caractérisée en ce que** la surface (8) intérieure de l'enveloppe extérieure a dans la deuxième sous-région (6) un premier matériau (9) qui a un indice (a₂) d'absorption plus grand que l'indice (a₁) d'absorption d'un deuxième matériau (10) de la surface (8) intérieure de l'enveloppe extérieure dans la première sous-région (5).

4. Enveloppe (1) de turbine suivant la revendication 3,
**caractérisée en ce que** le premier matériau (9) est déposé sur la surface (8) intérieure de l'enveloppe extérieure.

5. Enveloppe (1) de turbine suivant la revendication 4,
**caractérisée en ce que** le premier matériau (9) est une céramique à base d'oxyde.

6. Enveloppe (1) de turbine suivant la revendication 2,
**caractérisée en ce qu'**un troisième matériau (11) est déposé sur la surface (8) intérieure de l'enveloppe extérieure dans la première sous-région (5), son indice (a₃) d'absorption étant inférieur à un indice (a₁) d'absorption de la surface (8) intérieure de l'enveloppe extérieure dans la deuxième sous-région (6).

7. Enveloppe (1) de turbine suivant la revendication 4, 5 ou 6,
**caractérisée en ce que** le matériau (9 ; 11) est déposé par projection au plasma.

8. Enveloppe (1) de turbine suivant l'une des revendications précédentes, **caractérisée en ce qu'**un premier indice (a₁) d'absorption dans la première sous-région (5) a une valeur inférieure à 0,5 et un deuxième indice (a₂) d'absorption dans la deuxième sous-région (6) a une valeur supérieure à 0,5.

9. Enveloppe (1) de turbine suivant l'une des revendications précédentes, **caractérisée en ce que** la surface (7) extérieure de l'enveloppe intérieure a dans la première sous-région (5) un premier indice (e₁) d'émission qui a une valeur plus petite qu'un deuxième indice (e) d'émission de la deuxième sous-région (6) sur la surface (7) extérieure de l'enveloppe intérieure.

10. Enveloppe (1) de turbine suivant la revendication 9,
**caractérisée en ce que** le premier indice (e₁) d'émission a une valeur inférieure à 0,5 et le deuxième indice (e₂) d'émission a une valeur supérieure à 0,5.

11. Enveloppe (1) de turbine suivant la revendication 9 ou 10,
**caractérisée en ce qu'**un quatrième matériau (12) est déposé sur la surface (7) extérieure de l'enveloppe intérieure.
